# EUROPÄISCHE PATENTSCHRIFT

(11) **EP 0 078 324 B1**
(45) Veröffentlichungstag und Bekanntmachung des Hinweises auf die Patenterteilung: **12.08.1987**
(21) Anmeldenummer: 82901306.9
(22) Anmeldetag: 30.04.1982
(51) Int. Cl.: H01H 51/22

(54) **POLARISIERTES ELEKTROMAGNETISCHES RELAIS**
POLARIZED ELECTROMAGNETIC RELAY
RELAIS ELECTROMAGNETIQUE POLARISE

(30) Priorität: 30.04.1981 JP 65601/81; 30.04.1981 JP 65602/81
(43) Veröffentlichungstag der Anmeldung: 11.05.1983
(73) Patentinhaber: MATSUSHITA ELECTRIC WORKS, LTD., Kadoma-shi Osaka 571 (JP)
(72) Erfinder: MATSUSHITA, Hidetoshi, Kadoma-shi, Osaka 571 (JP)
(74) Vertreter: Lewinsky, Dietrich
(86) Internationale Anmeldenummer: JP8200147
(87) Internationale Veröffentlichungsnummer: WO8203944

## Beschreibung

Die Erfindung betrifft ein polarisiertes Relais dar im Oberbegriff des Patentanspruches angegebenen Art.

Ein Relais mit diesen Merkmalen ist aus dar FR-A-1 417 292 bekannt. Der Anker dieses Relais hat eine rechte und eine linke stabile Lage, in der der magnetische Kreis jeweils über die Polflächen der kurzen Schenkel des inneren, zweiten Joches, die hieran anliegende Platte am Ende des stangenförmigen Ankers, den Anker, die Platte am anderen Ende desselben und schließlich die gegenüberliegenden Polflächen der kurzen Schenkel des äußeren Jochs geschlossen ist. Mit jedem Vorzeichenwechsel des die Erregerspule durchfließenden Stromes oder Stromimpulses wechselt dar Anker von der einen stabilen Lage in die andere.

Der Erfindung liegt die Aufgabe zugrunde, ein polarisiertes Relais dieser Gattung zu schaffen, das unter Verwendung nur einer Erregerspule drei definierte Lagen des Ankers zu erreichen gestattet.

Diese Aufgabe ist bei einem Relais dar genannten Gattung erfindungsgemäß durch die im Kennzeichen des Patentanspruchs angegebenen Merkmale gelöst.

Zwar ist aus der DE-A- 2 420 091 bereits ein Relais mit stangenförmigem, in der Mitte geteiltem Anker, der von einer Erregerspule umschlossen ist, bekannt.

Hierbei handelt es sich jedoch um ein elektromagnetisches Relais ohne Dauermagnete und dementsprechend auch ohne umschließende Joche. Ein Betrieb mit drei definierten Lagen des Ankers ist weder angestrebt noch erreichbar. Die Teilung der Ankerstange dieses Relais hat auch einen anderen Zweck: Die einander gegenüberstehenden Stirnflächen der Ankerstangen bilden dort bewegliche Relaiskontakte, die jeweils über stromführende Federstreifen kontaktiert sind, mit denen die außerhalb der Erregerspule liegenden, plattenförmigen Flanschenden der Ankerstangenhälften fest verbunden sind.

In der Zeichnung ist das Relais nach der Erfindung schematisch vereinfacht dargestellt. Es zeigt:
Figur.1 eine teilweise im Schnitt gehaltene Seitenansicht des Relais im stromlosen Zustand,
Figur 2 das Relais nach Fig. 1 bei in einer ersten Richtung stromdurchflossener Erregerspule und
Figur 3 das Relais nach Figur 1 bei in der entgegengesetzten Richtung stromdurchflossener Erregerspule.

Das dargestellte Relais hat zwei im Querschnitt U-förmige, mit ihren kurzen Schenkeln einander zugewandte erste Joche 1 und zwei von diesen mit Abstand umschlossenen, kleinere, zweite Joche 5. Zwischen den ersten Jochen 1 und den zweiten Jochen 5 ist je ein Permanentmagnet 6 mit rechtwinklig zu den Großflächen der Joche verlaufender, magnetischer Achse angeordnet.

Die zweiten Joche 5 umschließen eine Erregerspule 11. Diese umgibt einen in Richtung der Spulenachse verschiebbaren, stangenförmigen Anker, der zwei gleichlange Teilstangen 7a, 7b aufweist, zwischen denen eine vorgespannte Schraubendruckfeder 62 angeordnet ist. Die beiden außerhalb der Erregerspule 11 liegenden Enden der Ankerteilstangen 7a bzw. 7b tragen Platten 8 bzw. 9, die in dem im Fig. 1 gezeichneten, stromlosen Zustand infolge der Vorspannung der Schraubendruckfeder 62 an den innenliegenden Polflächen der kurzen Schenkel 2 der äußeren Joche 1 mit einem ganz geringen Luftspalt a bzw. an den innenliegenden Polflächen der gegenüberliegenden kurzen Schenkel 3 der äußeren Joche 1 mit einem ganz geringen Luftspalt d anliegen. Der Magnetfluß X des Permanentmagneten 6 schließt sich über die großen Luftspalte b bzw. c zwischen den Platten 8 bzw. 9 und den jeweiligen Stirnflächen der inneren Joche 5. Dies ist eine erste definierte Lage, nämlich die Ruhelage des Ankers 7a, 7b.

Fig. 2 zeigt die erste Arbeitslage, in der die Erregerspule 11 in der Weise stromdurchflossen ist, daß sie einen Magnetfluß Y, erzeugt, der den Permanentmagnetfluß X in den Luftspalten a und c schwächt, hingegen in den Luftspalten b und d verstärkt. Auf die Ankerteilstange 7a wird daher eine nach rechts gerichtete Kraft W erzeugt, die die Platte 8 unter Kompression der Schraubendruckfeder 62 zur Anlage an die Stirnflächen der inneren Joche 5 bringt. Wird der Strom durch die Spule 11 abgeschaltet, so ergibt sich wieder der in Fig. 1 dargestellte Ruhezustand...

Figur 3 zeigt die zweite Arbeitslage. Die Erregerspule 11 wird in bezug auf Figur 2 in umgekehrter Richtung vom Strom durchflossen. Die Spule erzeugt dann einen Magnetfluß Y₂, der den Magnetfluß X des Permanentmagnets 6 in den Luftspalten a und c verstärkt, hingegen in den Luftspalten b und d schwächt.

Daher wird nun die andere Ankerteilstange 7b unter Kompression der Schraubendruckfeder 62 in Richtung des Pfeiles Z von den Polflächen der kurzen Schenkel 3 der äußeren Joche 1 abgehoben und an die Stirnflächen der inneren Joche 5 angezogen. Auch hier wird bei Abschalten des Stromes der in Fig. 1 dargestellte Zustand wieder erreicht.

## Patentansprüche

y 1. Polarisiertes Relais mit zwei im Querschnitt U-förmigen, kurze Schenkel (2, 3) aufweisenden und mit diesen Schenkeln (2, 3) einander zugewandten, ersten Jochen (1) und mit von diesen ersten Jochen (1) mit Abstand umschlossenen, kleineren, zweiten Jochen (5), bei dem zwischen den ersten und den zweiten Jochen je ein Permanentmagnet (6) mit rechtwinklig zur Längsrichtung der Joche (1, 5) verlaufender magnetischer Achse angeordnet ist und bei dem die zweiten Joche (5) eine Erregerspule (11) umschließen, die einen stangenförmigen Bereich eines in Richtung der Spulenachse verschiebbaren Ankers (7a, 7b) umgibt, der außerhalb der Erregerspule (11) plattenförmige Endbereiche (8, 9) aufweist, die zwischen den Polflächen bildenden Innenflächen der kurzen Schenkel (2, 3) der ersten Joche (1) und den Stirnflächen der zweiten Joche (5) verschiebbar sind, dadurch gekennzeichnet, daß der in der Erregerspule (11) liegende, stangenförmige Bereich des Ankers aus zwei gleichlangen Teilstangen (7a, 7b) besteht, zwischen denen eine vorgespannte Schraubendruckfeder (62) angeordnet ist, deren Vorspannung derart bemessen ist, daß die plattenförmigen Endbereiche (8, 9) des Ankers (7a, 7b) bei stromloser Erregerspule (11) an den Polflächen (2, 3) der kurzen Schenkel der ersten Joche (1) anliegen, während bei stromdurchflossener Erregerspule (11), abhängig von der Stromrichtung entweder der eine oder der andere plattenförmige Endbereich an den entsprechenden Stirnflächen der zweiten Joche (5) anliegt.

## Claims

1. A polarised relay having two first yokes (1) which are of U-shaped cross-section and which have short limbs (2, 3) and which face towards each other with said limbs (2, 3), and smaller second yokes (5) which are enclosed by said first yokes (1) at a spacing, wherein disposed between each of the first and second yokes is a respective permanent magnet (6) with its magnetic axis extending perpendicularly to the longitudinal direction of the yokes (1, 5) and wherein the second yokes (5) are disposed around an energisation coil (11) which surrounds a bar-like region of an armature (7a, 7b), which is displaceable in the direction of the axis of the coil and which outside the coil (11) has plate-like end regions (8, 9) which are displaceable between the inside surfaces, forming pole surfaces, of the short limbs (2, 3) of the first yoke (1) and the end surfaces of the second yoke (5), characterised in that the bar-like region of the armature which is disposed in the energisation coil (11) comprises two bar portions (7a, 7b) of equal length, between which is arranged a prestressed coil compression spring (62) whose stressing is of such a magnitude that the plate-like end regions (8,9) of the armature (7a, 7b) bear against the pole surfaces (2, 3) of the short limbs of the first yoke (1) when the energisation coil (11) is current-less, while when current is flowing through the energisation coil (11), depending on the direction of the current, either one or the other of the plate-like end regions bears against the corresponding end surfaces of the second yoke (5).

## Revendications

1.- Relais polarisé comportant deux branches courtes (2, 3) à section en forme de U et de premières culasses (1) se faisant face avec ces branches (2, 3), ainsi que des deuxièmes culasses (5) plus petites et enfermées à distance par ces premières culasses (1), dans lequel entre chacune des premières et des deuxièmes culasses est disposé un aimant permanent (6) dont l'axe magnétique s'étend perpendiculaire à la direction longitudinale des culasses (1, 5) et dans lequel les deuxièmes culasses renferment une bobine d'excitation (11) qui entoure une zone en forme de tige d'un induit (7a, 7b) qui est susceptible de glisser dans la direction de l'axe de la bobine et qui présente à l'extérieur de la bobine d'excitation (11) des zones d'extrémité (8, 9) en forme de plaque et qui sont susceptibles de glisser entre les surfaces intérieures, constituant les surfaces polaires, des branches courtes (2, 3) des premières culasses (1) et les surfaces frontales des deuxièmes culasses (5), caractérisé en ce que la zone de l'induit en forme de tige et située à l'intérieur de la bobine d'excitation (11) se compose de deux parties de tige de même longueur (7a, 7b), entre lesquelles est disposé un ressort hélicoidal de compression précontraint (62) et dont la précontrainte est déterminée de telle façon que les zones d'extrémité en forme de plaque (8, 9) de l'induit (7a, 7b) se trouvent sur les surfaces polaires (2, 3) des branches courtes des premières culasses (1) lorsque la bobine d'excitation (11) n'est pas alimentée en courant, tandis que lorsque cette bobine d'excitation (11) est parcourue par du courant et selon le sens de ce courant, soit l'une soit l'autre des zones d'extrémité en forme de plaque se trouve sur les surfaces frontales correspondantes des deuxièmes culasses (5).
